# EUROPÄISCHE PATENTSCHRIFT

(11) **EP 3 580 106 B1**
(45) Veröffentlichungstag und Bekanntmachung des Hinweises auf die Patenterteilung: **26.05.2021**
(21) Anmeldenummer: 18704489.6
(22) Anmeldetag: 02.02.2018
(51) Int. Cl.: B61D 15/06, B61D 17/00, B61D 17/04, B61D 17/06

(54) **KOPFMODUL FÜR SCHIENENFAHRZEUG**
HEAD MODULE FOR A RAIL VEHICLE
MODULE DE TÊTE POUR UN VÉHICULE FERROVIAIRE

(30) Priorität: 09.02.2017 DE 102017102567
(43) Veröffentlichungstag der Anmeldung: 18.12.2019
(73) Patentinhaber: CRRC Qingdao Sifang Co., Ltd., Qingdao, Shandong 26611 (CN); CG Rail - Chinesisch-Deutsches Forschungs - Und Entwicklungszentrum Für Bahn - Und Verkehrstechnik Dresden GmbH, 01067 Dresden (DE)
(72) Erfinder: DING, Sansan, 266111 Qingdao (CN); SONG, Xiangang, 266111 Qingdao (CN); ZHONG, Yuanmu, 266111 Qingdao (CN); JIN, Lu, Qingdao Shandong 266111 (CN); WANG, Bingsong, Qingdao Shandong 266111 (CN); WANG, Qinfeng, Qingdao Shandong 266111 (CN); HUFENBACH, Werner, 01324 Dresden (DE); ULBRICHT, Andreas, 01324 Dresden (DE); LI, Hengkui, Qingdao Shandong 266111 (CN)
(74) Vertreter: Prinz & Partner mbB
(86) Internationale Anmeldenummer: PCT/EP2018/052643
(87) Internationale Veröffentlichungsnummer: WO 2018/146014

(56) Entgegenhaltungen:
- WO-A1-2008/034745
- WO-A1-2009/040309
- WO-A2-2009/072843
- DE-T2- 69 818 357
- FR-A1- 2 698 840
- US-A1- 2015 033 978

## Beschreibung

Gegenstand der vorliegenden Erfindung ist eine Konstruktion für ein Kopfmodul für ein Schienenfahrzeug, das geeignet ist, im Crash-Fall die auftretenden Lasten abzubauen und zu verteilen.

Insbesondere handelt es sich um ein Kopfmodul für Nahverkehrszüge, insbesondere U-Bahnen. Bei derartigen Zügen ist das Kopfmodul häufig in den Wagen integriert. Das Kopfmodul wird im Weiteren auch als Kabine bezeichnet, wobei es nicht zwangsweise ein eigenes Abteil bildet.

Im Interesse der Material- und Energieeffizienz hat sich in den letzten Jahren der Einsatz leichter Materialien und der Prinzipien des Leichtbaus im Schienenfahrzeugbau immer weiter durchgesetzt. Insbesondere die Verwendung von Faserverbundmaterialien nimmt immer mehr zu. Auch für die Gestaltung der Kopfmodule von Schienenfahrzeugen trifft dies zu.

Bekannte Konstruktionen sehen hier vor, vorgefertigte Module auf die Unterkonstruktion, die den gesamten Wagen ohne Unterbrechung durchzieht, aufzusetzen.

So ist Gegenstand der DE 197 25 905 ein Verbindungsverfahren eines vorgefertigten Kopfmoduls aus faserverstärktem Kunststoff (FKV) mit dem Untergestell und dem Wagenkastenmodul. Die Seitenwände des Kopfmoduls sind vorzugsweise als Sandwichstruktur aus FKV mit einem zwischenliegenden Kernmaterial gefertigt. Zum Einsatz kommen hier spezielle Verstärkungsprofile in den Fügebereichen des Kopfmoduls, die die Kraftübertragung zwischen Untergestell bzw. Wagenmodul und den FKV-Wänden des Kopfmoduls verbessern. Eine spezielle Gestaltung der Faserführung der FKV-Verstärkung ist nicht vorgesehen. Die Verstärkungsprofile sind in den Kern der FKV-Wände des Kopfmoduls integriert und wirken als Widerlager für die Bolzenverbindung zwischen FKV-Wänden des Kopfmoduls und Untergestell bzw. Wagenkastenmodul. Nachteilig ist hierbei, dass die Verstärkungsfasermaterial zwischen dem Verstärkungsprofil und dem Untergestell einer Druckbelastung ausgesetzt ist und so die Gefahr einer kriechbedingten Schädigung des FKV-Materials in diesem Bereich besteht.

In der DE 10 2014 204 761 A1 wird das Problem der Crashsicherheit, insbesondere der Frontscheibe, bei den Schienenfahrzeugköpfen behandelt. Es ist vorgesehen, dass der Rahmen der Frontscheibe ein Verformungselement aufweist, das Energie aufnehmen und durch seine Verformung abbauen kann. Dabei soll sich die Frontscheibe möglichst ohne Entstehung von Bruchstücken aus dem Rahmen bewegen. Realisiert wird dies in der DE 10 2014 204 761 A1 indem Sollbruchstellen im Rahmen der Frontscheibe oder in dessen Nähe vorgesehen sind. Die Sollbruchstellen werden durch die geometrische Ausführung, die Dimensionierung des Verformungselementes oder dessen Material erzeugt. Das Verformungselement soll in einer Ausführungsform teilweise oder vollständig um die Frontscheibe herum verlaufen. Der Rahmen kann auch von der Fahrzeughülle selbst gebildet werden.

Die DE 60 2004009942 T2 behandelt ein Aufprallenergie-Absorptionssystem für eine Stadtbahn. Das beschriebene Crashsystem ist vorwiegend im unteren Bereich des Fahrzeugs angeordnet; außerdem ist der Fahrgastraum mit einem Schutzkäfig umgeben.

Gegenstand der WO 2015/011193 A1 ist eine Energieverzehrvorrichtung für Schienenfahrzeuge. Zweck dieser Vorrichtung ist es, im Crash-Falle einen Teil der Stoßenergie aufzunehmen und in Materialverformung umzuwandeln. Dazu wird ein dreidimensional geformter Körper aus FKV genutzt. Dieser weist Schichten mit unidirektional ausgerichteten Fasern und Schichten mit ungerichtet (Wirrfasern) angeordneten Fasern auf. Der Energieverzehr wird insbesondere dadurch realisiert, dass ein Gegenelement in Längsrichtung auf das Energieverzehrelement trifft und dabei die Lage bzw. die Lagen mit Wirrfasern zerstört, insbesondere zerfasert. Die Anordnung der Fasern ohne Vorzugsrichtung gewährleistet dabei, dass die Stoßenergie beim Bruch der Fasern umgesetzt wird und nicht zu einer Delaminierung verschiedener Faserschichten führt.

In der WO 2010/029188 A1 wird ein selbstragender Fahrzeugkopf offenbart, der vorrangig aus Faserverbundmaterial aufgebaut ist. Der Fahrzeugkopf weist Strukturelemente auf, die dem Energieverzehr im Crashfalle dienen sowie sonstige Strukturelemente, die keine spezielle Funktion zum Energieabbau haben. Insbesondere sollen auch die energieverzehrenden Strukturelemente aus Faserverbundwerkstoff bestehen. Weiterhin ist vorgesehen, dass eine Reihe von energieabbauenden Strukturelementen nacheinander zum Energieverzehr beiträgt bzw. entsprechende Kräfte überträgt. Der Fahrzeugkopf weist eine Mittelpufferkupplung auf, die bauartbedingt vor der Front der Verkleidung des Fahrzeugkopfes liegt. Daher ist der Mittelpufferkupplung unmittelbar ein Energieverzehrelement nachgeordnet, dass auf die Mittelpufferkupplung ausgeübte Stöße absorbieren soll. Darüber hinaus sind parallel dazu zwei seitliche Energieverzehrelemente angeordnet, die als Aufkletterschutz wirken sollen. Des Weiteren weist die Brüstung unterhalb des Frontfensters mindestens ein, bevorzugt zwei Energieverzehrelemente auf. Von der Brüstung führen auf jeder Seite des Kopfteils zwei Stränge zur Energieübertragung in die Unterkonstruktion des Wagenteils. Darüber hinaus sind den beiden A-Säulen in Bewegungsrichtung zwei Energieverzehrelemente vorgelagert. Die A-Säulen sind dazu ausgestaltet, Bewegungsenergie in die Dachstruktur zu leiten und eventuell noch verbliebene Stoßenergie im Crash-Fall kontrolliert abzubauen. Dies ist notwendig, da konventionelle Wagenteilkonstruktionen keine im Dachbereich angeordneten Längsträger aufweisen, die Teile der Stoßenergie aufnehmen könnten. Nachteilig ist hierbei, dass eine auf die Brüstung ausgeübte Kraft in Verbindung mit den zwei seitlichen Strängen zur Energieübertragung zu einer Hebelwirkung auf die Dachkonstruktion führen kann, die diese in eine Bewegung, im Wesentlichen senkrecht zur Bewegungsrichtung des Fahrzeugs, versetzt. Dies kann die Fähigkeit der Dachkonstruktion, verbliebene Stoßenergie aufzunehmen zumindest reduzieren. Es liegt somit eine nachteilige Kopplung von Sicherheitssystemen vor.

Die DE 60 2005 004 131 T2 beschreibt einen Rahmen für einen Fahrzeugkopf, in den mehrere nachgiebige Regionen verteilt sind. Die Druckschrift zeigt keinen selbsttragenden Fahrzeugkopf. Der Rahmen ist so ausgelegt, dass in dessen nachgiebigen Regionen ein möglichst umfassender Energieverzehr stattfindet. Die Dach- und Bodenteile des Rahmens sind daher nicht vorrangig dazu ausgebildet, Kräfte in den nachfolgenden Wagenkasten zu leiten.

Aus der DE 698 18 357 T2 ist ein Kopfmodul für ein Schienenfahrzeug bekannt, das ohne zusätzliches Untergestellt an der Stirnfläche eines nachfolgenden Wagenteils lösbar befestigt werden kann.

Die WO 2008/034745 A1 beschreibt eine Sicherheitszelle mit einer Geometrie zur Erhöhung des Schutzes von einem Fahrzeugführer.

Die genannten Lösungen sind für Züge geeignet, die einer Vielzahl unterschiedlicher Kollisionsgegner ausgesetzt sein können. Dementsprechend komplex sind die angewandten Lösungen. Es stellt sich somit die Aufgabe, ein System von Schutzvorrichtungen für ein Kopfmodul vorzuschlagen, das insbesondere für U-Bahnen und ähnliche Anwendungen, die auf getrennten Streckennetzen operieren und im Wesentlichen nur gleichartig aufgebauten Kollisionsgegner ausgesetzt sein können, geeignet sind. Insbesondere soll keine durchgehende Unterkonstruktion, die vom Wagenteil in das Kopfmodul reicht, notwendig sein.

Um diese Aufgabe zu erfüllen muss das Kopfmodul geeignet sein, den entsprechenden Wagenteilen voran gestellt werden zu können. Dazu sind die konstruktiven Merkmale dieser Wagenteile zu berücksichtigen.

Die Aufgabe wird erfindungsgemäß gelöst durch ein Kopfmodul für ein Schienenfahrzeug nach Anspruch 1.

Im vorliegenden Fall stellt sich die Unteraufgabe, das erfindungsgemäße Kopfmodul an ein Wagenteil montieren zu können, das sich durch entsprechende Schnittstellenbauteile auszeichnet. Dies sind insbesondere:
- zwei Längsträger des Untergestells, die sich an den Unterkanten des Wagenteils in Längsrichtung erstrecken und deren Stirnflächen zur Montage des Kopfmoduls geeignet sind,
- eine Untergestellstütze zur Fahrerkabine, die zwischen den beiden Längsträgern des Untergestells verläuft und in den Hauptquerträger mündet, der in dem Drehgestell des Wagenteils lagert. Der Hauptquerträger ist in den beiden Längsträgern des Untergestells widergelagert. Die Untergestellstütze zur Fahrerkabine und der Hauptquerträger sind vorzugsweise aus Stahl gefertigt.
- zwei Längsträger des Wagendaches, die sich an den Oberkanten des Wagenteils in Längsrichtung erstrecken und deren Stirnflächen zur Montage des Kopfmoduls geeignet sind.

Die Längsträger sind vorzugsweise aus Faserverbundwerkstoff gefertigt. Alle Schnittstellenbauteile weisen entsprechende Befestigungsmöglichkeiten für die korrespondierenden Bauteile der Kabine auf. Bevorzugt sind dies lösbare Befestigungen, ganz besonders bevorzugt Schraubverbindungen.

Das erfindungsgemäße Kopfmodul weist drei Systeme auf, die im Crash-Falle die Stoßenergie durch irreversible Verformung umwandeln. Diese Systeme sind weitgehend unabhängig voneinander aufgebaut und können so vorteilhaft nacheinander oder zeitgleich wirken, ohne dass die Crash-bedingte Zerstörung eines Systems das andere in seiner Wirksamkeit beeinträchtigen könnte. Die Systeme sind im Wesentlichen aus Faserverbundmaterial gefertigt.

Bei den drei Systemen handelt es sich um:
1. eine als Ringanker ausgeführte Versteifung im Dachbereich der Kabine, die Kräfte in die oberen Längsträger des nachfolgenden Wagenteils leitet,
2. eine Brüstungsverstärkung, die über seitlich der Kabine verlaufende UD-Gurte Stoßkräfte in die unteren Längsträger des nachfolgenden Wagenteils leitet (bei UD-Gurten handelt es sich um besonders mit unidirektional, in Richtung der Belastung verlaufenden Fasern verstärkte Bauteile oder verstärkte Bereiche in Bauteilen),
3. ein unteres Crash-Durchleitungselement, das mit einer Crash-Box ausgestattet ist und darüber hinaus die verbliebene Stoßenergie in die Untergestellstütze leitet.

Die drei Crash-Systeme leiten somit die verbliebenen Stoßkräfte in unterschiedliche Bauteile des nachfolgenden Wagenteils ein, die optional ihrerseits Energieverzehrelemente aufweisen.

Die Fahrerkabine ist vorzugsweise als zweischalige Konstruktion ausgebildet. Die äußere Schale ist mit den drei Systemen, die im Crash-Falle die Stoßenergie in Verformung umwandeln, verbunden. Die innere Schale kleidet den eigentlichen, von Menschen nutzbaren, Innenraum aus. Beide Schalen sind als Faserverbundstrukturen ausgebildet, die keine wesentlichen Beiträge zur Crash-Resistenz liefern. Die äußere Schale gewährleistet die notwendige Steifigkeit der Konstruktion, indem sie als mehrlagige Faserverbundstruktur, optional mit zwischen den Faserschichten liegenden Kernen, realisiert ist. In den Faserschichten können gelegte, gewickelte oder geflochtene Fasergebilde eingesetzt werden. Zur Verbesserung der Steifigkeit sind auch UD-Faserstränge (unidirektionale Faserstränge) möglich. Vorteilhaft ist, dass die A-Säulen der äußeren Kabine keine speziellen Verstärkungen für die Kraftübertragung im Crash-Falle aufweisen. Dies verhindert, dass im Crash-Fall eine nachteilige Kraftübertragung auf den Ringanker erfolgt bzw. diese zumindest begrenzt wird. Bevorzugt sind die A-Säulen der äußeren Kabine zur Durchführung elektrischer Leitungen ausgestaltet. Die äußere Kabinenschale wird vorzugsweise aus Fasergelegen aufgebaut, die anschließend mit einem Matrixwerkstoff getränkt und konsolidiert werden. Auch der Aufbau aus bereits mit Matrixwerkstoff getränkten Fasergelegen ist möglich. Eine Verbindung der äußeren mit der inneren Schale erfolgt bevorzugt im Bereich der Front- und Seitenscheibe. Hier sind die beiden Schalen miteinander verschraubt, verklebt oder in sonstiger Weise auch in Kombination von verschiedenen Verfahren verbunden. Die Frontscheibe ist vorzugsweise in der äußeren Schale eingeklebt. Vorzugsweise sind Sollbruchstellen vorgesehen, die gewährleisten, dass die Frontscheibe im Crash-Falle sich aus dem Rahmen löst und keine bzw. nur wenige Bruchstücke in den Innenraum gelangen. In einer weiteren bevorzugten Ausführungsform weist die Frontscheibe einen eigenen Rahmen auf, mit dem sie in der äußeren Schale befestigt ist. Auch hier sind Sollbruchstellen bevorzugt.

Der Ringanker weist eine U-Form auf, bei der die beiden Enden des Ringankers an den oberen Längsträgern des nachfolgenden Wagenteils befestigt sind. Die Stirnfläche des Ringankers (entspricht der unteren Krümmung der U-Form) ist an der Innenseite der oberen Stirnseite der äußeren Kabinenschale angeordnet. Der Ringanker ist bevorzugt als Faserverbundbauteil ausgeführt. Dabei werden für den Ringanker UD-Faserlagen, die über die gesamte Länge des Ringankers, von einem Befestigungspunkt an einem oberen Längsträger des nachfolgenden Wagenteils zum anderen Befestigungspunkt an dem anderen oberen Längsträger des nachfolgenden Wagenteils verlaufen, genutzt. Diese UD-Faserlagen können alternierend mit Faserlagen eingesetzt werden, die abweichende Faserorientierungen aufweisen können. Bevorzugt sind Lagen aus Faserhalbzeugen wie Geweben oder Gelegen. Insbesondere werden Faserlagen mit abweichenden Orientierungen bzw. Gewebe oder Geflechte genutzt, um die UD-Fasern vor dem Konsolidieren in ihrer Lage zu fixieren. Vorzugsweise wird der Ringanker gemeinsam mit der äußeren Kabinenschale gefertigt. Dabei wird ein Ringanker-Formteil, dass bereits die Faserverstärkungsstruktur des Ringankers aufweist, in die Form eingelegt, in der die äußere Kabinenschale gefertigt wird. Anschließend werden die Faserlagen des Ringankers und der äußeren Kabinenschale gemeinsam mit Matrixmaterial getränkt und dieses anschließend konsolidiert (das Matrixmaterial ausgehärtet). Es ist auch möglich, das Ringanker-Formteil bereits mit Matrixmaterial zu tränken und anschließend in die Form einzulegen bzw. auf eine Trägerkonstruktion aufzulegen, auf die dann die weiteren Faserlagen der äußeren Schale, ebenfalls als vorgetränkte Faserlagen (bspw. als Prepregs) aufgelegt werden. Auch hier wird anschließend konsolidiert.

Eine weitere bevorzugte Ausführungsform sieht vor, die äußere Kabinenschale und den Ringanker als unabhängige Bauteile zu fertigen und den konsolidierten Ringanker in die konsolidierte äußere Kabinenschale einzubringen und dort zu fixieren, vorzugsweise einzukleben.

Die Brüstungsverstärkung ist ebenfalls als faserverstärktes Bauteil ausgeführt. Sie ist unterhalb der Frontscheibe und oberhalb der Crash-Box des Kopfmoduls angeordnet. Sie zieht sich über die gesamte Breite der Front der Kabine unterhalb des Fensters und oberhalb der Crash-Box des unteren Crash-Durchleitungselementes. Optional kann die Brüstungsverstärkung mittig unterbrochen oder in geringerer Materialstärke ausgeführt sein. Seitlich verlaufen in der äußeren Schale der Kabine von den seitlichen Enden der Brüstungsverstärkung schräge UD-Gurte, die einen Teil der Crash-Energie in die unteren Längsträger des Wagenteils einleiten. Sowohl die Brüstungsverstärkung als auch die UD-Gurte sind aus faserverstärktem Material aufgebaut. Sie werden analog zur Vorgehensweise beim Ringanker als vorgefertigte Bauteile bei der Fertigung der inneren Kabinenschale mit eingelegt und konsolidiert. Auf diese Weise ist die Brüstungsverstärkung vollständig in die innere Schale integriert. Da entgegen der Lösung aus der WO 2010/029188 A1 die A-Säule der vorliegenden Konstruktion keine besondere Rolle im Crash-Fall spielt und insbesondere nicht verstärkt ist, kann ein Aufprall auf die Brüstungsverstärkung den Ringanker im Dachbereich nicht negativ beeinflussen, da die A-Säule keine größeren Kräfte in diese Richtung übertragen kann.

Das Kopfmodul weist eine flache Nase ("flat nose") auf. Kraftkomponenten in vertikaler Richtung, die ein Aufklettern verursachen, werden dadurch wirksam vermieden. Dieser Ansatz ist vorteilhaft da sich ausschließlich identische Zugeinheiten treffen können. Unterhalb der Brüstungsverstärkung und oberhalb der Mittelpufferkupplung ist eine Platte aus faserverstärktem Kunststoff angeordnet. Diese reicht im Wesentlichen über die gesamte Breite der Front der Kabine. Optional sind schmalere Ausführungen möglich. Im zentralen Teil der Platte ist diese an der Stelle verdickt, die vor der Crash-Box liegt. Die Platte bildet gemeinsam mit der Crash-Box und dem unteren Crash-Durchleitungselement ein Sicherheitssystem, das die hinter der Crash-Box noch auftretenden Kräfte in die Untergestellstütze des nachfolgenden Wagens ableitet. Im Kollisionsfall wird der verdickte Teil aus der Platte herausgebrochen (verzehrt dabei einen Teil der Energie) und die weitere Bewegung wird von der Crash-Box aufgenommen, die diese in Verformungsenergie umwandelt. Die Crash-Box weist einen aus dem Stand der Technik bekannten Aufbau auf. Insbesondere besteht sie vorzugsweise aus Metallschaum, der beim Crash unter Energieaufnahme zusammengedrückt wird.

Das untere Crash-Durchleitungselement ist derart gekrümmt, dass es im Bereich der inneren Schale unter dem Kabinenboden verläuft und erst im Schnittstellenbereich zur Untergestellstütze auf deren Niveau ansteigt, um die Montage zu ermöglichen. Diese erfolgt auch hier bevorzugt mit lösbaren metallischen Verbindungen, vorzugsweise Schraubverbindungen. In einer besonders bevorzugten Ausführungsform ist das Crash-Durchleitungselement zweifach abgewinkelt aufgebaut. Es verläuft von der Crash-Box, die unterhalb der Brüstung und oberhalb der Mittelpufferkupplung angeordnet ist, schräg nach unten bis unterhalb des Bodens der inneren Schale. Dort erfolgt eine Richtungsänderung in die Horizontale bis annähernd zum Ende des Bodens der inneren Schale. Hier steigt es schräg bis zur Verbindungsschnittstelle zur Untergestellstütze an. Die eingeschlossenen Winkel zwischen der Horizontalen und den abgewinkelten Teilen des Crash-Durchleitungselements liegen vorzugsweise im Bereich zwischen 30° und 60°. Das untere Crash-Durchleitungselement ist bevorzugt aus Faserverbundmaterial gefertigt. Es weist einen nach unten geöffneten U-förmigen (bzw. rechtwinklig, nach unten offenen) Querschnitt auf. Dies gewährleistet eine besonders hohe Steifigkeit auch im Crash-Fall. An dem unteren Crash-Durchleitungselement ist nach der ersten Krümmung (nach dem Teil, der von der Crash-Box zum horizontalen Teil des unteren Crash-Durchleitungselements führt) die Mittelpufferkupplung angeordnet. Dies erfolgt vorzugsweise über ein metallisches Montageelement, dass an den nach unten weisenden Schenkeln des U-förmige Querschnitts, vorzugsweise mittels Bolzen- oder Schraubverbindung, befestigt ist. An dem Montageelement ist die Mittelpufferkupplung befestigt.

Die Mittelpufferkupplung ist teleskopierbar aufgebaut. Sie kann aus einer Ruhelage, in der Sie hinter einer Klappe in der Frontseite des Kopfteils untergebracht ist, in eine Arbeitslage bewegt werden, in der das Ankoppeln weiterer Zugteile möglich ist. Die Mittelpufferkupplung weist darüber hinaus ein Energieverzehrelement nach dem Stand der Technik auf. Dieses Energieverzehrelement wandelt einen Teil der Stoßenergie im Crash-Falle in Verformungsarbeit um, wenn der Zusammenstoß erfolgt, während die Mittelpufferkupplung sich in Arbeitslage befindet.

Als bevorzugte Materialien kommen für die Kabinenschalen und die drei Systeme für den Crash-Fall Faserverbundwerkstoffe zum Einsatz. Befestigungselemente etc. können vorteilhaft aus Metall gefertigt sein. Bevorzugt handelt es sich bei den Faserverbundwerkstoffen um mit Kohlefasern, Glasfasern oder Basaltfasern verstärkte Kunststoffe, bevorzugt Harze, besonders bevorzugt Epoxidharze oder phenolische Harzsysteme.

Die Konstruktion der Kabine und die Auslegung der Systeme erfolgen bevorzugt mit computergestützten Simulationsverfahren, die es gestatten, die Auslegung entsprechend den gültigen Vorschriften vorzunehmen. Die Simulationsverfahren und computergestützten Gestaltungswerkzeuge sind dem Fachmann bekannt.

Die folgenden Figuren erläutern eine bevorzugte Ausführungsform des erfindungsgemäß gestalteten Kopfmoduls für ein Schienenfahrzeug.

**Fig. 1** zeigt schematisch eine Seitenansicht der erfindungsgemäßen Kabine ohne die äußere Schale. Auch die Mittelpufferkupplung wurde aus Übersichtlichkeitsgründen weggelassen. Die innere Schale 701 ist zweiteilig ausgeführt. Die Teilung erfolgt in horizontaler Ebene oberhalb der Brüstungsverstärkung 711. Der obere Teil der inneren Schale 701 weist die Öffnung 704 für die Frontscheibe und die Seitenscheiben 703 auf. Die Fensteröffnungen sind durch die A-Säule 705 voneinander getrennt. Oberhalb des oberen Teils der inneren Schale ist der Ringanker 720 dargestellt. Dieser wird über die Befestigungsvorrichtung 721 lösbar an den oberen Längsträgern des nachfolgenden Wagenteils (nicht dargestellt) befestigt. In bevorzugten Ausführungsformen ist der Ringanker 720 unlösbar mit der äußeren Schale (hier nicht dargestellt) verbunden.

In den unteren Teil der inneren Schale sind die Brüstungsverstärkung 711 und die UD-Gurte 710 integriert, die die Kraft von der Brüstungsverstärkung 711 auf die Einleitpunkte 712 in die unteren Längsträger des nachfolgenden Wagenteils übertragen.

Unterhalb des unteren Teils der inneren Schale verläuft das untere Crash-Durchleitungselement 730. An der Frontseite der Kabine ist die Platte 734 dargestellt. Dieser nachgeordnet ist die Crash-Box 733. Im Crash-Falle erfolgt der Aufprall auf der Platte 734, die die Kraft an die Crash-Box 733 weitergibt und dort weitestgehend abbaut. Verbliebene Stoßenergie wird in das untere Crash-Durchleitungselement 730 weitergeleitet und dort am Befestigungspunkt 732 in die Untergestellstütze des nachfolgenden Wagenteils übergeben. Im horizontalen Teil des unteren Crash-Durchleitungselementes 730 sind die Öffnungen 731 zur Befestigung der Mittelpufferkupplung erkennbar.

**Fig. 2** zeigt schematisch die Frontansicht der Kabine ohne die äußere Schale. Gegenüber der Seitenansicht aus Fig. 1 ist zusätzlich die Abdeckklappe der Mittelpufferkupplung mit dem Bezugszeichen 706 versehen, die sich in eine korrespondierende Öffnung der äußeren Schale einfügt.

**Fig. 3** zeigt schematisch die Rückansicht der inneren Schale der Kabine. Es handelt sich um die Seite, mit der die Kabine am nachfolgenden Wagenteil montiert ist. Die Montage erfolgt bevorzugt an den beiden oberen Längsträgern des nachfolgenden Wagenteils mittels der Befestigungselemente 721 des oberen Ringankers, mittels der Befestigungselemente an den Einleitpunkten 712 der UD-Gurte von der Brüstungsverstärkung und mittels der Befestigungsvorrichtung 712 (nur eine dargestellt, eine zweite ist symmetrisch auf der rechten Seite angeordnet) des unteren Crash-Elements an der Untergestellstütze.

**Fig. 4** zeigt schematisch in einer dreidimensionalen Ansicht die äußere Schale 702. Insbesondere ist zu erkennen, wie sich der obere Ringanker 720 mit seinen Befestigungselementen 721 in die äußere Schale 702 einfügt. Auch die Öffnung für die Abdeckklappe 706 der Mittelpufferkupplung ist dargestellt.

**Fig. 5** zeigt schematisch, wie die innere Schale 701 in die äußere Schale eingepasst ist und beispielhaft, wie die Inneneinbauten 707 angeordnet sein können.

**Fig. 6** zeigt schematisch das Crash-Durchleitungselement 730 in einer seitlichen Ansicht. Das Crash-Durchleitungselement weist einen absteigenden Bereich 7301 auf, in dem es von der Crash-Box (nicht dargestellt) zum horizontalen Teil 7302 verläuft. Mit dem ansteigenden Teil 7303 verläuft das Crash-Durchleitungselement vom horizontalen Teil zum Anbindungspunkt an die Mittelpufferkupplung (nicht dargestellt).

**Fig. 7** zeigt schematisch das Crash-Durchleitungselement 730 aus Fig. 6 in einer 3D-Ansicht.

### Bezugszeichenliste

- 701: innere Schale
- 702: äußere Schale
- 703: Seitenfensteröffnung
- 704: Frontfensteröffnung
- 705: A-Säule
- 706: Abdeckklappe der Mittelpufferkupplung
- 707: Inneneinbauten

- 710: UD-Gurt der Brüstungsverstärkung
- 711: Brüstungsverstärkung
- 712: Einleitpunkt der Kräfte von der Brüstungsverstärkung in den unteren Längsträger des nachfolgenden Wagens

- 720: Ringanker
- 721: Befestigungsvorrichtung des Ringankers an den oberen Längsträger des nachfolgenden Wagens

- 730: unteres Crash-Durchleitungselement
- 7301: Abschnitt des Crash-Durchleitungselement von der Crash-Box zum horizontalen Teil
- 7302: horizontaler Teil
- 7303: Abschnitt des Crash-Durchleitungselement vom horizontalen Teil zum Befestigungselement an der Untergestellstütze
- 731: Bohrungen zur Befestigung der Mittelpufferkupplung
- 732: Befestigungsvorrichtung des unteren Crash-Durchleitungselements an der Untergestellstütze
- 733: Crash-Box
- 734: Platte

## Patentansprüche

1. Kopfmodul für ein Schienenfahrzeug, das geeignet ist, ohne zusätzliches Untergestell an der Stirnfläche eines nachfolgenden Wagenteils des Schienenfahrzeugs lösbar befestigt zu werden, wobei die Stirnfläche des Wagenteils die folgenden Montageschnittstellen aufweist:
- zwei Längsträger des Untergestells, die sich an den Unterkanten des Wagenteils in Längsrichtung erstrecken und deren Stirnflächen zur Montage des Kopfmoduls geeignet sind,
- eine Untergestellstütze, die zwischen den beiden Längsträgern des Untergestells verläuft und in einen Hauptquerträger mündet, der in einem Drehgestell des Wagenteils lagert, wobei die Stirnfläche der Untergestellstütze zur Montage des Kopfmoduls geeignet ist,
- zwei Längsträger eines Wagendaches des Wagenteils, die sich an den Oberkanten des Wagenteils in Längsrichtung erstrecken und deren Stirnflächen zur Montage des Kopfmoduls geeignet sind,
und das Kopfmodul aus einer inneren Schale (701) und einer äußeren Schale (702) aufgebaut ist und die folgenden drei Systeme aufweist, die weitgehend unabhängig voneinander im Crash-Falle nacheinander oder zeitgleich die Stoßenergie in Verformung umwandeln:
- eine als Ringanker (720) ausgeführte Versteifung in einem Dachbereich einer Kabine, die Kräfte in die oberen Längsträger des nachfolgenden Wagenteils leitet,
- eine Brüstungsverstärkung (711), die über seitlich der Kabine des Kopfmoduls verlaufende UD-Gurte (710) Stoßkräfte in die unteren Längsträger des nachfolgenden Wagenteils leitet,
- ein unteres Crash-Durchleitungselement (730), das mit einer Crash-Box (733) ausgestattet ist und darüber hinaus die verbliebene Stoßenergie in die Untergestellstütze leitet,
wobei das untere Crash-Durchleitungselement (730) einen nach unten geöffneten U-förmigen Querschnitt aufweist.

2. Kopfmodul nach Anspruch 1, **dadurch gekennzeichnet, dass** die äußere Schale (702) einteilig und die innere Schale (701) mehrteilig ausgeführt ist.

3. Kopfmodul nach Anspruch 1, **dadurch gekennzeichnet, dass** die innere Schale (701), die äußere Schale (702), der Ringanker (720), die Brüstungsverstärkung (711) und die UD-Gurte (710) sowie das untere Crash-Durchleitungselement (730) aus Faserverbundwerkstoff hergestellt sind.

4. Kopfmodul nach Anspruch 1, **dadurch gekennzeichnet, dass** der Ringanker (720) an seinen Enden metallische Befestigungsvorrichtungen (721) zur Fixierung an den oberen Längsträger des nachfolgenden Wagens aufweist.

5. Kopfmodul nach Anspruch 1, **dadurch gekennzeichnet, dass** der Ringanker (720) im oberen Teil der äußeren Schale (702), oberhalb der inneren Schale (701) angeordnet ist

6. Kopfmodul nach Anspruch 1, **dadurch gekennzeichnet, dass** die UD-Gurte (710) in einen unteren Teil der inneren Schale (701) integriert sind.

7. Kopfmodul nach Anspruch 1, **dadurch gekennzeichnet, dass** in Bewegungsrichtung des Kopfmoduls vor der Crash-Box (733) des unteren Crash-Durchleitungselements (730) eine Platte (734) aus Kohlefaser-Verbundwerkstoff angeordnet ist, die im Crash-Fall einen Teil der Stoßenergie aufnimmt.

8. Kopfmodul nach Anspruch 1, **dadurch gekennzeichnet, dass** das untere Crash-Durchleitungselement (730) von der Crash-Box (735) absteigend in Richtung eines unterhalb eines Kabinenbodens verlaufenden horizontalen Teil und hinter dem horizontalen Teil aufsteigend zu einer Befestigungsvorrichtung des unteren Crash-Durchleitungselements (730) an der Untergestellstütze verläuft.

## Claims

1. A head module for a rail vehicle which is suitable to be detachably fixed to the end face of a following coach section of the rail vehicle without an additional underframe, wherein the end face of the coach section has the following installation interfaces:
- two longitudinal beams of the underframe, which extend in the longitudinal direction on the lower edges of the coach section and the end faces of which are suitable for the installation of the head module,
- an underframe support which runs between the two longitudinal beams of the underframe and opens into a main cross beam which is mounted in a bogie of the coach section, the end face of the underframe support being suitable for the installation of the head module,
- two longitudinal beams of a coach roof of the coach section, which extend in the longitudinal direction on the upper edges of the coach section and the end faces of which are suitable for the installation of the head module;
and the head module is constructed from an inner shell (701) and an outer shell (702) and has the following three systems which convert the impact energy into deformation one after the other or simultaneously and largely independently of one another in the event of a crash:
- a stiffener designed as a ring beam (720) in a roof area of a cab, which conducts forces into the upper longitudinal beams of the following coach section,
- a railing reinforcement (711) which conducts impact forces into the lower longitudinal beams of the following coach section via UD braces (710) extending on the sides of the cab of the head module,
- a lower crash conduction element (730) which is fitted with a crash box (733) and in addition conducts the remaining impact energy into the underframe support,
wherein the lower crash conduction element (730) has a U-shaped cross section open towards the bottom.

2. The head module according to claim 1, **characterized in that** the outer shell (702) is designed in one piece and the inner shell (701) is designed in several parts.

3. The head module according to claim 1, **characterized in that** the inner shell (701), the outer shell (702), the ring beam (720), the railing reinforcement (711) and the UD braces (710) as well as the lower crash conduction element (730) are made from a fiber composite material.

4. The head module according to claim 1, **characterized in that** the ring beam (720) has at its ends metallic fixing devices (721) for fixing to the upper longitudinal beam of the following coach.

5. The head module according to claim 1, **characterized in that** the ring beam (720) is arranged in the upper part of the outer shell (702), above the inner shell (701).

6. The head module according to claim 1, **characterized in that** the UD braces (710) are integrated in a lower part of the inner shell (701).

7. The head module according to claim 1, **characterized in that** in front of the crash box (733) of the lower crash conduction element (730) in the direction of movement of the head module, a plate (734) made from a carbon fiber composite material is arranged, which absorbs a portion of the impact energy in the event of a crash.

8. The head module according to claim 1, **characterized in that** the lower crash conduction element (730) runs from the crash box (735) in a downward sloping manner in the direction of a horizontal section running underneath a cab base and after the horizontal section in an upward sloping manner to a fixing device of the lower crash conduction element (730) on the underframe support.

## Revendications

1. Module de tête pour véhicule sur rails, qui est apte à être fixé de manière détachable sur la face frontale d'une partie de voiture suivante du véhicule sur rails, sans bâti inférieur supplémentaire, la face frontale de la partie de voiture présentant les interfaces de montage suivantes :
- deux longerons du bâti inférieur qui s'étendent dans le sens longitudinal au niveau des bords inférieurs de la partie de voiture et dont les faces frontales sont adaptées au montage du module de tête,
- un support de bâti inférieur qui s'étend entre les deux longerons du bâti inférieur et débouche dans une traverse principale qui est supportée dans un bogie de la partie de voiture, la face frontale du support de bâti inférieur étant adaptée au montage du module de tête,
- deux longerons d'un toit de voiture de la partie de voiture qui s'étendent dans le sens longitudinal au niveau des bords supérieurs de la partie de voiture et dont les faces frontales sont adaptées au montage du module de tête,
et le module de tête étant construit à partir d'une coque intérieure (701) et d'une coque extérieure (702) et présentant les trois systèmes suivants, qui convertissent l'énergie d'impact en déformation en grande partie indépendamment les uns des autres successivement ou simultanément en cas de collision :
- un raidissement qui est réalisé sous forme d'ancre en anneau (720) dans une zone de toit d'une cabine et transmet des forces dans les longerons supérieurs de la partie de voiture suivante,
- un renforcement d'appui (711) qui transmet des forces d'impact dans les longerons inférieurs de la partie de voiture suivante par l'intermédiaire de membrures UD (710) qui s'étendent latéralement par rapport à la cabine du module de tête,
- un élément de passage de collision inférieur (730) qui est équipé d'une boîte de collision (733) et transmet en outre l'énergie d'impact restante dans le support de bâti inférieur,
l'élément de passage de collision inférieur (730) présentant une section transversale en forme de U ouverte vers le bas.

2. Module de tête selon la revendication 1, **caractérisé en ce que** la coque extérieure (702) est réalisée en une seule pièce et la coque intérieure (701) est réalisée en plusieurs pièces.

3. Module de tête selon la revendication 1, **caractérisé en ce que** la coque intérieure (701), la coque extérieure (702), l'ancre en anneau (720), le renforcement d'appui (711) et les membrures UD (710) ainsi que l'élément de passage de collision inférieur (730) sont réalisés en matériau composite de fibres.

4. Module de tête selon la revendication 1, **caractérisé en ce que** l'ancre en anneau (720) présente à ses extrémités des dispositifs de fixation métalliques (721) pour la fixation sur les longerons supérieurs de la voiture suivante.

5. Module de tête selon la revendication 1, **caractérisé en ce que** l'ancre en anneau (720) est agencée dans la partie supérieure de la coque extérieure (702), au-dessus de la coque intérieure (701).

6. Module de tête selon la revendication 1, **caractérisé en ce que** les membrures UD (710) sont intégrées dans une partie inférieure de la coque intérieure (701).

7. Module de tête selon la revendication 1, **caractérisé en ce qu'**une plaque (734) en matériau composite de fibres de carbone est agencée devant la boîte de collision (733) de l'élément de passage de collision inférieur (730) dans le sens de mouvement du module de tête et absorbe une partie de l'énergie d'impact en cas de collision.

8. Module de tête selon la revendication 1, **caractérisé en ce que** l'élément de passage de collision inférieur (730) s'étend en descendant de la boîte de collision (735) en direction d'une partie horizontale s'étendant au-dessous d'un plancher de cabine, et derrière la partie horizontale en montant vers le dispositif de fixation de l'élément de passage de collision inférieur (730) sur le support de bâti inférieur.
